# EUROPÄISCHE PATENTSCHRIFT

(11) **EP 2 235 354 B1**
(45) Veröffentlichungstag und Bekanntmachung des Hinweises auf die Patenterteilung: **08.07.2015**
(21) Anmeldenummer: 08871236.9
(22) Anmeldetag: 30.12.2008
(51) Int. Cl.: F02M 47/02, F02M 63/00

(54) **KRAFTSTOFFINJEKTOR, DESSEN STEUERVENTILELEMENT EINEN STÜTZBEREICH AUFWEIST**
FUEL INJECTOR THE CONTROL VALVE ELEMENT OF WHICH COMPRISES A SUPPORT REGION
INJECTEUR DE CARBURANT DONT L'ÉLÉMENT SOUPAPE DE COMMANDE PRÉSENTE UNE ZONE D'APPUI

(30) Priorität: 22.01.2008 DE 102008005532
(43) Veröffentlichungstag der Anmeldung: 06.10.2010
(73) Patentinhaber: Robert Bosch GmbH, 70442 Stuttgart (DE)
(72) Erfinder: EISENMENGER, Nadja, 70469 Stuttgart (DE); MAGEL, Hans-Christoph, 72764 Reutlingen (DE)
(86) Internationale Anmeldenummer: PCT/EP2008/068341
(87) Internationale Veröffentlichungsnummer: WO 2009/092507

(56) Entgegenhaltungen:
- EP-A- 1 600 627
- EP-A- 1 612 403
- WO-A1-2009/016003
- DE-A1-102006 036 446

## Beschreibung

### Stand der Technik

Die Erfindung betrifft einen Injektor, insbesondere einen Common-Rail-Injektor, zum Einspritzen von Kraftstoff in einen Brennraum einer Brennkraftmaschine gemäß dem Oberbegriff des Anspruchs 1.

Aus der EP 1 612 403 A1 und aus der WO 2009 016003 ist ein als Common-Rail-Injektor ausgebildeter Injektor mit einem in axialer Richtung druckausgeglichenen Steuerventil (Servoventil) zum Sperren und Öffnen eines Kraftstoff-Ablaufkanals aus einer Steuerkammer bekannt. Mittels des Steuerventils kann der Kraftstoffdruck innerhalb der Steuerkammer beeinflusst werden, wobei die Steuerkammer dauerhaft über eine Zulaufdrossel mit unter Hochdruck stehendem Kraftstoff versorgt wird. Durch Variation des Kraftstoffdruckes innerhalb der Steuerkammer wird ein Einspritzventilelement zwischen einer Öffnungsstellung und einer Schließstellung verstellt, wobei das Einspritzventilelement in seiner Öffnungsstellung den Kraftstofffluss in den Brennraum einer Brennkraftmaschine freigibt. Das Steuerventil umfasst ein in axialer Richtung mittels eines elektromagnetischen Aktuators verstellbares, hülsenförmiges Steuerventilelement, das an einem einstückig mit einem Ventilstück ausgebildeten Führungsbolzen geführt ist. Das hülsenförmige Steuerventilelement begrenzt mit seinem Innenumfang eine an einem durchmesserreduzierten Abschnitt des Führungsbolzens ausgebildete Ventilkammer des Steuerventils lediglich radial außen, sodass keine öffnenden oder schließenden Kräfte von dem unter Hochdruck stehenden Kraftstoff innerhalb der Ventilkammer auf das Steuerventil wirken. An der Stirnseite des Steuerventilelementes ist eine Dichtlinie angeordnet, die mit einem am Ventilstück angeordneten Steuerventilsitz dichtend zusammenwirkt. Der Durchmesser der Dichtlinie entspricht dabei dem Führungsdurchmesser des Steuerventilelementes, wobei der Führungsdurchmesser dem Außendurchmesser des Führungsbolzens zuzüglich eines minimalen Spiels entspricht. Aufgrund seiner Druckausgeglichenheit ist das Steuerventil zum Schalten sehr großer Drücke geeignet. Nachteilig bei dem bekannten Injektor ist die hohe Belastung auf die linienförmige Dichtkante beim Schließen des Steuerventils, die zu einem nicht unerheblichen Verschleiß an der Dichtlinie führen kann.

### Offenbarung der Erfindung

### Technische Aufgabe

Der Erfindung liegt die Aufgabe zugrunde, einen Injektor mit einem zumindest näherungsweise in axialer Richtung druckausgeglichenen Steuerventil vorzuschlagen, bei dem der Dichtlinienverschleiß des Steuerventilelementes reduziert ist.

### Technische Lösung

Diese Aufgabe wird mit einem Injektor mit den Merkmalen des Anspruchs 1 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren offenbarten Merkmalen.

Der Erfindung liegt der Gedanke zugrunde, die Stabilität, d.h. die Verschleißunempfindlichkeit, des Steuerventilelementes dadurch zu erhöhen, dass der näherungsweise linienförmigen Dichtkante (Dichtlinie) des Steuerventilelementes, welche in der Schließstellung des Steuerventils dichtend an einem Steuerventilsitz anliegt, einen Stützbereich zuzuordnen, der sich in radialer Richtung betrachtet über die Dichtlinie hinweg, in den Hochdruckbereich des Injektors erstreckt, welcher bei geöffnetem Steuerventil mit dem Niederdruckbereich des Injektors verbunden ist, um somit einen rapiden Druckabfall in der Steuerkammer des Injektors zu verursachen, woraus wiederum eine Öffnungsbewegung des Einspritzventilelementes resultiert. Anders ausgedrückt wird das Steuerventilelement bei einem nach dem Konzept der Erfindung ausgebildeten Injektor in radialer Richtung nicht von der Dichtkante zum Druckraum hin begrenzt, sondern von einem an die Dichtlinie angrenzenden Stützbereich. Durch das erfindungsgemäße Vorsehen eines Stützbereichs wird der Einschlagimpuls, mit dem das Steuerventilelement auf den ihm zugeordneten Steuerventilsitz einschlägt, gleichmäßiger im Steuerventil, insbesondere im Steuerventilelement, verteilt und führt in der Folge zu geringeren Bauteilspannungen. Dies wiederum hat eine erhöhte Stabilität des Steuerventilelementes zur Folge, mit der positiven Konsequenz, dass Verschleißerscheinungen der Dichtlinie über die Lebensdauer des Injektors minimiert werden.

In Weiterbildung der Erfindung ist mit Vorteil vorgesehen, dass der Stützbereich derart ausgebildet und/oder angeordnet ist, dass dieser die Druckausgeglichenheit des Steuerventilelementes in seiner Schließstellung nicht oder zumindest nicht wesentlich negativ beeinflusst. Dies kann beispielsweise dadurch realisiert werden, dass der Stützbereich derart ausgebildet und/oder angeordnet ist, dass sich die auf ihn in einander entgegengesetzte Richtungen wirkenden Druckkräfte, zumindest näherungsweise vollständig, vorzugsweise vollständig aufheben. Dies wird mit einem Stützbereich erreicht, bei dem die Wirk- bzw. Projektionsflächen zum Erzeugen von in einander entgegengesetzte Richtungen weisenden Druckkräften gleich groß sind. Dies kann beispielsweise dadurch realisiert werden, dass der innere oder der äußere Durchmesser (abhängig von der Bauform) des Steuerventilelementes im Bereich der Dichtlinie dem Durchmesser des Steuerventilelementes oberhalb des Stützbereichs entspricht.

Von besonderem Vorteil ist eine Ausführungsform des Injektors, bei der der Durchmesser der Dichtlinie, die sich durch nicht zu vermeidende Verschleißerscheinungen über die Lebensdauer des Injektors etwas verbreitert, und dem Führungsdurchmesser (Innendurchmesser oder Außendurchmesser des Steuerventilelementes - abhängig von der Bauform des Steuerventilelementes) entspricht. Ein vollkommen druckausgeglichenes Steuerventil wird erhalten, wenn der innere Durchmesser der Dichtlinie exakt dem inneren Führungsdurchmesser bzw. der äußere Durchmesser der Dichtlinie exakt dem äußeren Führungsdurchmesser des Steuerventilelementes entspricht.

Um die Auswirkungen eines nicht zu vermeidenden Dichtlinienverschleißes auf die druckausgeglichene Eigenschaft des Steuerventils zu minimieren, ist der Hochdruckfreilassungswinkel größer als der Niederdruckfreilassungswinkel des Steuerventils. Dabei ist der Hochdruckfreilassungswinkel der im Hochdruckbereich gelegene Winkel zwischen der an die Dichtlinie angrenzenden Begrenzungslinie des Stützbereichs bzw. des Steuerventilelementes und der Steuerventilsitzfläche. Bei dem Niederdruckfreilassungswinkel handelt es sich um den im Niederdruckbereich des Injektors angeordneten Winkel zwischen der (unteren) Begrenzungslinie des Steuerventilelementes und der Steuerventilsitzfläche.

Der Niederdruckfreilassungswinkel aus ist einem Winkelbereich zwischen 0,5° bis 5°, bevorzugt 0,5° bis 2°. Idealerweise ist der Hochdruckfreilassungswinkel aus einem Winkelbereich zwischen etwa 5° und etwa 60°, bevorzugt aus einem Winkelbereich zwischen etwa 10° und etwa 50°, besonders bevorzugt aus einem Winkelbereich zwischen etwa 20° und etwa 40° gewählt. Von besonderem Vorteil ist eine Ausführungsform, bei der die Differenz zwischen dem Hochdruckfreilassungswinkel und dem Niederdruckfreilassungswinkel aus einem Winkelbereich bis etwa 10° gewählt ist. Idealerweise liegt die Winkeldifferenz zwischen etwa 1° und etwa 5°, besonders bevorzugt zwischen etwa 1,5° und etwa 3°.

Um die Fertigungsgenauigkeit der Dichtlinie bei einem nach dem Konzept der Erfindung ausgebildeten Injektor mit vertretbarem Aufwand gewährleisten zu können, ist eine Ausführungsform bevorzugt, bei der der Steuerventilelementwinkel, der von beiden in radialer Richtung verlaufenden, an die Dichtlinie angrenzenden Begrenzungslinien des Steuerventilelementes aufgespannt wird, und der Steuerventilsitzwinkel nicht gleich groß sind. Besonders bevorzugt beträgt die Winkeldifferenz mehr als 10°, besonders bevorzugt mehr als 20°. Besonders gute Ergebnisse im Hinblick auf die Fertigungsgenauigkeit der Dichtlinie sind bei einer Winkeldifferenz aus einem Bereich zwischen etwa 30° und etwa 60° zu erwarten. Idealerweise ist der Steuerventilsitzwinkel dabei größer als der Steuerventilelementwinkel. Durch das Vorsehen einer zuvor beschriebenen Winkeldifferenz zwischen dem Steuerventilelementwinkel und dem Steuerventilsitzwinkel ist zum einen eine ausreichend große Stützwirkung des Stützbereichs gegeben und zum anderen resultiert eine exakte Herstellbarkeit der Dichtlinie (Dichtkante). Um die Stützwirkung (auf Kosten der exakten Herstellbarkeit) zu erhöhen, kann auch eine kleinere Winkeldifferenz gewählt werden.

Im Hinblick auf eine einfache Fertigbarkeit des Stützbereichs ist eine zumindest näherungsweise trapezförmige Ausbildung des Stützbereichs bevorzugt, wobei die schrägen Flanken des Trapezes mit einer parallel zur Längsmittelachse des Steuerventilelementes verlaufenden Linie miteinander verbunden sind.

Das druckausgeglichene Steuerventil wird mit einem hülsenförmigen Steuerventilelement (Ventilhülse) realisiert. Für den Fall des Vorsehens eines als Ventilhülse ausgebildeten Steuerventilelementes ist eine Ausführungsform bevorzugt, bei der innerhalb des Steuerventilelementes ein Druckstift aufgenommen ist. Dabei ist der Druckstift bevorzugt als von dem den Steuerventilsitz aufweisenden Ventilstück separates Bauteil ausgebildet, welches eine radial innerhalb des Steuerventilelementes ausgebildete Ventilkammer in axialer Richtung abdichtet. Bevorzugt ist das hülsenförmige Steuerventilelement dabei mit seinem Innenumfang am Außenumfang des Druckstiftes geführt, welcher sich bevorzugt an einem Injektorbauteil in axialer Richtung, vorzugsweise an einem Injektordeckel oder einer Elektromagnetanordnung, abstützt. Zusätzlich oder alternativ zu der Ausbildung des Druckstiftes als innere Führung kann eine Außenführung für das hülsenförmige Steuerventilelement vorgesehen werden. Unabhängig davon, ob eine innere und/oder äußere Führung für die Ventilhülse vorgesehen wird, entspricht der Durchmesser der Dichtlinie bevorzugt zumindest näherungsweise dem Außendurchmesser des Druckstiftes, ggf. zuzüglich eines minimalen Spiels. Bei einer Ausführungsform des Steuerventilelementes als Ventilhülse ragt der Stützbereich bevorzugt in die innerhalb des hülsenförmigen Steuerventilelementes ausgebildete, vorzugsweise unmittelbar mit der Steuerkammer verbundene Ventilkammer hinein und befindet sich in axialer Richtung betrachtet zwischen der Dichtlinie und dem Druckstift.

Von besonderem Vorteil ist es, den Steuerventilsitz als Flachsitz oder Kegelsitz auszubilden.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1: eine schematische Darstellung eines als Common-Rail-Injektor ausgebildeten Injektors mit einem hülsenförmigen Steuerventilelement, welches einen nach radial innen weisenden Stützbereich für die Dichtlinie aufweist, und
- Fig. 2: eine unvollständige Darstellung eines alternativen Ausführungsbeispiels eines Injektors dessen hülsenförmiges Steuerventilelement einen nach radial innen weisenden Stützbereich aufweist, wobei der Steuerventilsitz im Gegensatz zu dem Ausführungsbeispiel gemäß Fig. 1 als Kegelsitz ausgebildet ist.

### Ausführungsformen der Erfindung

In den Figuren sind gleiche Bauteile und Bauteile mit der gleichen Funktion mit den gleichen Bezugszeichen gekennzeichnet.

In Fig. 1 ist ein als Common-Rail-Injektor ausgebildeter Injektor 1 zum Einspritzen von Kraftstoff in einen nicht gezeigten Brennraum einer Brennkraftmaschine eines Kraftfahrzeugs dargestellt. Eine Hochdruckpumpe 2 fördert Kraftstoff aus einem Vorratsbehälter 3 in einen Kraftstoff-Hochdruckspeicher 4 (Rail). In diesem ist Kraftstoff, insbesondere Diesel oder Benzin, unter hohem Druck, von in diesem Ausführungsbeispiel etwa 2000 bar, gespeichert. An den Kraftstoff-Hochdruckspeicher 4 ist der Injektor 1 neben anderen, nicht gezeigten Injektoren über eine Versorgungsleitung 5 angeschlossen. Die Versorgungsleitung 5 mündet in einen Druckraum 6. Mittels einer Rücklaufleitung 8 ist ein Niederdruckbereich 9 des Injektors 1 an den Vorratsbehälter 3 angeschlossen. Über die Rücklaufleitung 8 kann eine später noch zu erläuternde Steuermenge an Kraftstoff von dem Injektor 1 zu dem Vorratsbehälter 3 abfließen.

Innerhalb eines Düsenkörpers 13 ist ein Einspritzventilelement 11 angeordnet. Das Einspritzventilelement 11 ist zum einen längsverschieblich in einem unteren, hülsenförmigen Abschnitt eines Ventilstückes 12 sowie mit Axialabstand dazu in einer Bohrung eines Düsenkörpers 13 geführt. Dabei sind am Außenumfang des Einspritzventilelementes 11 im Bereich seiner Führung innerhalb des Düsenkörpers 13 Axialkanäle 14 (Ausschliffe) ausgebildet, über die der Druckraum 6 mit dem Düsenraum 7 verbunden ist. Der Düsenkörper 13 ist über eine nicht dargestellte Überwurfmutter mit dem Injektorkörper 10 verschraubt.

Das Einspritzventilelement 11 weißt an seiner Spitze 15 eine Schließfläche 16 auf, mit der das Einspritzventilelement 11 in dichter Anlage an einen innerhalb des Düsenkörpers 13 ausgebildeten Einspritzventilelementsitz 17 bringbar ist. Wenn das Einspritzventilelement 11 an seinem Einspritzventilelementsitz 17 anliegt, d.h. sich in einer Schließstellung befindet, ist der Kraftstoffaustritt aus einer Düsenlochanordnung 18 gesperrt. Ist es dagegen von seinem Einspritzventilelementsitz 17 abgehoben, kann Kraftstoff aus dem Druckraum 6 über die Axialkanäle 14 in den Düsenraum 7 an dem Einspritzventilelement 11 vorbei zur Düsenlochanordnung 18 innerhalb des Düsenkörpers 13 strömen und dort im Wesentlichen unter Hochdruck (Raildruck) stehend in den Brennraum (nicht gezeigt) gespritzt werden.

Von einer oberen Stirnseite 19 des Einspritzventilelementes 11, welches anstelle der gezeigten einteiligen Ausbildung auch mehrteilig ausgebildet werden kann, und dem in der Zeichnungsebene unteren, hülsenförmigen Abschnitt des Ventilstückes 12 wird eine Steuerkammer 20 begrenzt, die über eine radial in dem hülsenförmigen Abschnitt des Ventilstücks 12 verlaufende Zulaufdrossel 21 mit unter Hochdruck stehendem Kraftstoff aus dem Druckraum 6 versorgt wird. Die Steuerkammer 20 ist über einen, in dem oberen, plattenförmigen Abschnitt des Ventilstückes 12 angeordneten Ablaufkanal 22 mit Ablaufdrossel 23 mit einer Ventilkammer 24 verbunden, die radial außen von einem hülsenförmigen Steuerventilelement 25 eines Steuerventils 26 (Servoventil) begrenzt ist. Aus der Ventilkammer 24 kann Kraftstoff aus der Ventilkammer 24 (Hochdruckbereich) in den Niederdruckbereich 9 des Injektors 1 strömen, wenn das von einem elektromagnetischen Aktuator 27 betätigbare Steuerventilelement 25 von seinem als Flachsitz ausgebildeten und an dem plattenförmigen Abschnitt des Ventilstücks 12 angeordneten Steuerventilsitz 28 abgehoben, d.h. das Steuerventil 26 geöffnet ist. Der Steuerventilsitzwinkel beträgt bei dem gezeigten Flachsitz 180°. Die Durchflussquerschnitte der Zulaufdrossel 21 und der Ablaufdrossel 23 sind derart aufeinander abgestimmt, dass bei geöffnetem Steuerventil 26 ein Nettoabfluss von Kraftstoff (Steuermenge) aus der Steuerkammer 20 über die Ventilkammer 24 in den Niederdruckbereich 9 des Injektors 1 und von dort aus über die Rücklaufleitung 8 in den Vorratsbehälter 3 resultiert.

Das Steuerventil 26 ist als im geschlossenen Zustand in axialer Richtung druckausgeglichenes Ventil ausgebildet. Dabei ist das Steuerventilelement 25 mit seinem in der Zeichnungsebene oberen Abschnitt einstückig mit einer Ankerplatte 29 ausgebildet, die mit einer Elektromagnetanordnung 30 des elektromagnetischen Aktuators zusammenwirkt. Radial innerhalb des hülsenförmigen Steuerventilelementes 25 ist ein Druckstift 31 angeordnet, der als von dem Ventilstück 12 separates Bauteil ausgebildet ist, und der die Ventilkammer 24 in axialer Richtung nach oben abdichtet. Die auf ihn wirkenden Druckkräfte stützt der Druckstift 31 an einem mit dem Injektorkörper 10 verschraubten Injektordeckel 32 ab. Hierzu durchsetzt der Druckstift 31 eine zentrale Durchgangsöffnung 33 innerhalb der Elektromagnetanordnung 30. Eine kreisringförmige, linienförmige Dichtlinie 34 des Steuerventilelementes 25, die im geschlossenen Zustand des Steuerventils 26 mit dem Steuerventilsitz 28 dichtend zusammenwirkt, befindet sich auf einem inneren Führungsdurchmesser D_{iF}, mit dem das Steuerventilelement 25 am Druckstift 31 geführt ist. Zusätzlich ist das Steuerventilelement 25 an seinem Außenumfang mittels einer Führungsplatte 35 geführt, die von dem Steuerventilelement 25 durchsetzt ist und die sich axial zwischen der Ankerplatte 29 und dem Ventilstück 12 mit seinem Steuerventilsitz 28 befindet. Innerhalb der Durchgangsöffnung 33 befindet sich neben dem in diesem Ausführungsbeispiel einteilig ausgebildeten, jedoch mehrteilig ausbildbaren, Druckstift 31 eine Steuerschließfeder 36, die sich in axialer Richtung zum einen am Injektordeckel 32 und zum anderen aus der Einheit, bestehend aus Steuerventilelement 25 und Ankerplatte 29, abstützt.

Wird die Elektromagnetanordnung 30 des elektromagnetischen Aktuators 27 bestromt, hebt das hülsenförmige Steuerventilelement 25 von seinem als Flachsitz ausgebildeten Steuerventilsitz 28 ab, wodurch die Ventilkammer 24, also der Hochdruckbereich 37 des Injektors 1, mit dem Niederdruckbereich 9 verbunden wird, wodurch der Druck innerhalb der hydraulisch über die Ablaufdrossel 23 mit der Ventilkammer 24 verbundenen Steuerkammer 20 rapide abfällt und sich das Einspritzventilelement 11 in axialer Richtung der Zeichnungsebene nach oben in die Steuerkammer hineinbewegt, wodurch in der Folge Kraftstoff aus dem Düsenraum 7 in den Brennraum strömen kann.

Zur Beendigung des Einspritzvorgangs wird die Bestromung der Elektromagnetanordnung 30 des elektromagnetischen Aktuators 27 unterbrochen. Die Steuerschließfeder 36 bewegt in der Folge das hülsenförmige Steuerventilelement 25 zurück auf seinen Steuerventilsitz 28 an der in der Zeichnungsebene oberen Seite des Ventilstücks 12. Durch den durch die Zulaufsdrossel 21 nachströmenden Kraftstoff steigt der Druck in der Steuerkammer 20 rapide an, wodurch das Einspritzventilelement 11, unterstützt durch die Federkraft einer Schließfeder 38, die sich an einem Umfangsbund 39 des Einspritzventilelementes 11 sowie am hülsenförmigen, unteren Abschnitt des Ventilstücks 12 abstützt, in Richtung des Einspritzventilelementsitzes 17 bewegt wird, wodurch wiederum der Kraftstofffluss aus der Düsenlochanordnung 18 in den Brennraum unterbrochen wird.

Wie erwähnt, befindet sich die zumindest näherungsweise linienförmige Dichtkante (Dichtlinie 34) auf dem inneren Führungsdurchmesser D_{iF}. Anders ausgedrückt entspricht der (innere) Durchmesser D_{D} der Dichtlinie 34 dem inneren Führungsdurchmesser D_{iF} des Steuerventilelementes 25. In radialer Richtung wird die Dichtlinie 34 überragt von einem ringförmigen, von der Dichtlinie 34 ausgehenden, trapezförmigen Stützbereich 40, der vollständig innerhalb des Hochdruckbereichs 37, genauer innerhalb der Ventilkammer 24 angeordnet ist. Da die wirksame Druckangriffsfläche des Stützbereichs für Druckkräfte in eine erste Axialrichtung und die Druckangriffsfläche des Stützbereichs für Druckkräfte in eine zweite, der ersten Axialrichtung entgegengesetzte, Axialrichtung gleich groß sind, wird die axiale Druckausgeglichenheit des Steuerventilelementes 25 durch den ringförmigen, in Querschnitt trapezförmigen Stützbereich 40 nicht negativ beeinflusst. Wie aus Fig. 1 unschwer zu erkennen ist, befindet sich der Stützbereich 40 in axialer Richtung betrachtet zwischen der in der Zeichnungsebene unteren, freien Stirnseite des Druckstiftes 31 und dem als Flachsitz ausgebildeten Steuerventilsitz 28. Aufgrund des Vorsehens des Stützbereichs 40, bildet die Dichtlinie nicht die radial innerste Grenze des Steuerventilelementes 25.

Vorteilhafte Winkelverhältnisse im Bereich der Dichtlinie 34 und im Bereich des Steuerventilsitzes 28 werden im Folgenden anhand der vergrößert dargestellten Ausführungsform gemäß Fig. 2 erläutert, wobei im Gegensatz zu dem Ausführungsbeispiel gemäß Fig. 1 anstelle eines als Flachsitz ausgebildeten Steuerventilsitzes 28 ein kegelförmiger, als Außenkonus ausgebildeter Steuerventilsitz 28 vorgesehen ist. Ansonsten entspricht das Ausführungsbeispiel gemäß Fig. 2 im Wesentlichen dem Ausführungsbeispiel gemäß Fig. 1, sodass zur Vermeidung von Wiederholungen in Bezug auf die Gemeinsamkeiten auf die vorhergehende Figurenbeschreibung sowie auf Fig. 1 verwiesen wird.

In Fig. 2 ist das hülsenförmige Steuerventilelement 25 gezeigt, in das der Druckstift 31 hineinragt. Anstelle des gezeigten Ausführungsbeispiels, bei dem das Steuerventilelement 25 (zusätzlich) an seinem Außenumfang geführt ist, ist auch eine Ausführungsform des Injektors 1 realisierbar, bei der auf eine Außenführung für das hülsenförmige Steuerventilelement verzichtet wird.

Aus Fig. 2 ist zu erkennen, dass das hülsenförmige Steuerventilelement 25 an seiner in der Zeichnungsebene unteren Stirnseite von einer Begrenzungslinie 41 begrenzt ist, die sich in dem gezeigten Ausführungsbeispiel ausgehend von der Dichtlinie 34 exakt in radialer Richtung nach außen erstreckt. Radial innen grenzt an die Dichtlinie 34 eine untere Begrenzungslinie 42 des Stützbereichs 40 an. Die beiden Begrenzungslinien 41, 42 schließen einen Steuerventilelementwinkel α ein. Dieser beträgt in dem gezeigten Ausführungsbeispiel etwa 140°. Der Steuerventilsitzwinkel β, also der Winkel zwischen zwei diametral gegenüberliegenden Flächenabschnitten des Steuerventilsitzes 28 beträgt in dem gezeigten Ausführungsbeispiel etwa 160°. Die Differenz zwischen den Winkeln α und β beträgt also 20°.

Ein Hochdruckfreilassungswinkel γ zwischen der (unteren) Begrenzungslinie 42 des Stützbereichs 40 und der konischen Steuerventilsitzfläche 43 im Hochdruckbereich 37 ist etwa 3° größer als der Niederdruckfreilassungswinkel δ zwischen der unteren Begrenzungslinie 41 des Steuerventilelementes 25 im Niederdruckbereich 9 und der Steuerventilsitzfläche 43. Die im Zusammenhang mit Fig. 2 beschriebenen Winkelverhältnisse gelten auch für das Ausführungsbeispiel gemäß Fig. 1., wobei lediglich der Steuerventilsitz 28 nicht als Kegelsitz, sondern als Flachsitz ausgebildet ist, wodurch in der Folge gegenüber dem Ausführungsbeispiel gemäß Fig. 1 die Begrenzungslinie 41 sich nicht exakt senkrecht zur Längsmittelachse des Steuerventilelementes 25 erstrecken kann.

## Patentansprüche

1. Injektor, insbesondere Common-Rail-Injektor, zum Einspritzen von Kraftstoff in einen Brennraum einer Brennkraftmaschine, mit einem zwischen einer Schließstellung und einer Öffnungsstellung verstellbaren Einspritzventilelement (11), das mittels eines Steuerventils (26) ansteuerbar ist, welches ein mittels eines Aktuators (27) zwischen einer Schließstellung und einer Öffnungsstellung verstellbares, in der Schließstellung zumindest näherungsweise druckausgeglichenes, Steuerventilelement (25) mit einer Dichtlinie (34) aufweist, die in der Schließstellung des Steuerventilelementes (25) mit einem Steuerventilsitz (28) dichtend zusammenwirkt, und die in der Öffnungsstellung von dem Steuerventilsitz (28) abgehoben ist und so den Kraftstofffluss aus einem Hochdruckbereich (37) in einen Niederdruckbereich (9) des Injektors (1) freigibt, wobei das Steuerventilelement (25) einen die Dichtlinie (34) in radialer Richtung zum Hochdruckbereich (37) hin überragenden Stützbereich (40) aufweist und als Hülse ausgebildet ist, wobei ein Hochdruckfreilassungswinkel (γ) zwischen einer dem Steuerventilsitz (28) zugewandten, im Hochdruckbereich (37) an die Dichtlinie (34) angrenzenden Begrenzungslinie (42) des Stützbereichs (40) und der Steuerventilsitzfläche (43) größer ist als ein Niederdruckfreilassungswinkel (δ) zwischen einer im Niederdruckbereich (9) an die Dichtlinie (34) angrenzenden, dem Steuerventilsitz (28) zugewandten Begrenzungslinie (41) des Steuerventilelementes (25) und der Steuerventilsitzfläche (43), **dadurch gekennzeichnet, dass** der Niederdruckfreilassungswinkel (δ) aus einem Winkelbereich zwischen 0,5° und 5°, vorzugsweise zwischen 0,5° und 2° gewählt ist.

2. Injektor nach Anspruch 1, **dadurch gekennzeichnet, dass** der Stützbereich (40) derart ausgebildet und/oder angeordnet ist, dass auf diesen bei geschlossenem Steuerventil (26) keine resultierenden axialen Druckkräfte wirken.

3. Injektor nach einem der Ansprüche 1 oder 2, **dadurch gekennzeichnet, dass** der Durchmesser (D_{d}) der Dichtlinie (34), zumindest näherungsweise, vorzugsweise exakt, einem Führungsdurchmesser (D_{iF}, D_{aF}) des Steuerventilelementes (25) entspricht.

4. Injektor nach Anspruch 1, **dadurch gekennzeichnet, dass** der Hochdruckfreilassungswinkel (γ) aus einem Wertebereich zwischen etwa 5° und etwa 60°, vorzugsweise zwischen etwa 10° und etwa 50°, besonders bevorzugt zwischen etwa 20° und etwa 40° gewählt ist.

5. Injektor nach einem der vorhergehenden Ansprüche, **dadurch gekennzeichnet, dass** eine Differenz zwischen dem von den an die Dichtlinie (34) angrenzenden Begrenzungslinien (41, 42) aufgespannten Steuerventilelementwinkel (α) und dem Steuerventilsitzwinkel (β) größer als 10°, vorzugsweise größer als 20°, besonders bevorzugt größer als 30° ist.

6. Injektor nach einem der vorhergehenden Ansprüche, **dadurch gekennzeichnet, dass** der Stützbereich (40) im Querschnitt zumindest näherungsweise trapezförmig ausgebildet ist.

7. Injektor nach Anspruch 1, **dadurch gekennzeichnet, dass** in der Hülse ein von dem den Steuerventilsitz (28) aufweisenden Ventilstück (12) separater, ein- oder mehrteiliger, Druckstift (31) aufgenommen ist, und dass der Stützbereich (40) am Innenumfang der Hülse axial zwischen dem Druckstift (31) und dem Steuerventilsitz (28) angeordnet ist.

8. Injektor nach einem der vorhergehenden Ansprüche, **dadurch gekennzeichnet, dass** der Steuerventilsitz (28) als Flachsitz oder als Kegelsitz ausgebildet ist.

## Claims

1. Injector, in particular common-rail injector, for injecting fuel into a combustion chamber of an internal combustion engine, having an injection valve element (11) which is adjustable between a closed position and an open position and which can be actuated by means of a control valve (26), which control valve has a control valve element (25) which can be adjusted between a closed position and an open position by way of an actuator (27) and which is at least approximately pressure-balanced in the closed position and which has a sealing line (34) which, in the closed position of the control valve element (25), interacts sealingly with a control valve seat (28) and which, in the open position, is lifted from the control valve seat (28) and thus permits the flow of fuel from a high-pressure region (37) into a low-pressure region (9) of the injector (1), wherein the control valve element (25) has a support region (40) which projects beyond the sealing line (34) in the radial direction toward the high-pressure region (37) and which is in the form of a sleeve, wherein a high-pressure relief angle (γ) between a delimiting line (42) of the support region (40), which delimiting line faces toward the control valve seat (28) and, in the high-pressure region (37), adjoins the sealing line (34), and the control valve seat surface (43) is greater than a low-pressure relief angle (δ) between a delimiting line (41) of the control valve element (25), which delimiting line faces toward the control valve seat (28) and, in the low-pressure region (9), adjoins the sealing line (34), and the control valve seat surface (43), **characterized in that** the low-pressure relief angle (δ) is selected from an angle range between 0.5° in 5°, preferably between 0.5° and 2°.

2. Injector according to Claim 1, **characterized in that** the support region (40) is designed and/or arranged such that no resultant axial pressure forces act thereon when the control valve (26) is closed.

3. Injector according to either of Claims 1 and 2, **characterized in that** the diameter (D_{d}) of the sealing line (34) corresponds at least approximately, preferably exactly, to a guide diameter (D_{iF}, D_{aF}) of the control valve element (25).

4. Injector according to Claim 1, **characterized in that** the high-pressure relief angle (γ) is selected from a value range between approximately 5° and approximately 60°, preferably between approximately 10° and approximately 50°, particularly preferably between approximately 20° and approximately 40°.

5. Injector according to one of the preceding claims, **characterized in that** a difference between the control valve element angle (α), which is spanned between the delimiting lines (41, 42) which adjoin one another at the sealing line (34), and the control valve seat angle (β) is greater than 10 ° , preferably greater than 20°, particularly preferably greater than 30°.

6. Injector according to one of the preceding claims, **characterized in that** the support region (40) is of at least approximately trapezoidal form in cross section.

7. Injector according to Claim 1, **characterized in that** a single-part or multi-part pressure pin (31), which is separate from the valve piece (12) which has the control valve seat (28), is accommodated in the sleeve, and **in that** the support region (40) is arranged on the inner circumference of the sleeve axially between the pressure pin (31) and the control valve seat (28).

8. Injector according to one of the preceding claims, **characterized in that** the control valve seat (28) is in the form of a flat seat or in the form of a conical seat.

## Revendications

1. Injecteur, en particulier injecteur à rampe commune, pour injecter du carburant dans une chambre de combustion d'un moteur à combustion interne, comprenant un élément de soupape d'injection (11) déplaçable entre une position de fermeture et une position d'ouverture, lequel peut être commandé au moyen d'une soupape de commande (26), laquelle comprend un élément de soupape de commande (25) pourvu d'une ligne d'étanchéité (34), déplaçable au moyen d'un actionneur (27) entre une position de fermeture et une position d'ouverture, et au moins approximativement équilibré en pression dans la position de fermeture, laquelle ligne d'étanchéité coopère de manière étanche avec un siège de soupape de commande (28) dans la position de fermeture de l'élément de soupape de commande (25), et laquelle est soulevée du siège de soupape de commande (28) dans la position d'ouverture et libère ainsi le flux de carburant hors d'une zone haute pression (37) dans une zone basse pression (9) de l'injecteur (1), l'élément de soupape de commande (25) comprenant une zone d'appui (40) dépassant au-delà de la ligne d'étanchéité (34) dans la direction radiale vers la zone haute pression (37) et étant réalisé sous forme de douille, un angle de libération de haute pression (γ) entre une ligne de délimitation (42) de la zone d'appui (40), laquelle ligne de délimitation est tournée vers le siège de soupape de commande (28) et adjacente à la ligne d'étanchéité (34) dans la zone haute pression (37), et la surface de siège de soupape de commande (43) étant supérieur à un angle de libération de basse pression (γ) entre une ligne de délimitation (41) de l'élément de soupape de commande (25), laquelle ligne de délimitation est adjacente à la ligne d'étanchéité (34) dans la zone basse pression (9) et tournée vers le siège de soupape de commande (28), et la surface de siège de soupape de commande (43), **caractérisé en ce que** l'angle de libération de basse pression (δ) est sélectionné dans une plage angulaire entre 0,5° et 5°, de préférence entre 0,5° et 2°.

2. Injecteur selon la revendication 1, **caractérisé en ce que** la zone d'appui (40) est réalisée et/ou disposée de telle sorte qu'aucune force de pression axiale résultante n'agisse sur celle-ci lorsque la soupape de commande (26) est fermée.

3. Injecteur selon l'une quelconque des revendications 1 ou 2, **caractérisé en ce que** le diamètre (D_{d}) de la ligne d'étanchéité (34) correspond au moins approximativement, de préférence exactement, à un diamètre de guidage (D_{iF}, D_{aF}) de l'élément de soupape de commande (25).

4. Injecteur selon la revendication 1, **caractérisé en ce que** l'angle de libération de haute pression (γ) est sélectionné dans une plage de valeurs entre approximativement 5° et approximativement 60°, de préférence entre approximativement 10° et approximativement 50°, de manière particulièrement préférée entre approximativement 20° et approximativement 40°.

5. Injecteur selon l'une quelconque des revendications précédentes, **caractérisé en ce qu'**une différence entre l'angle d'élément de soupape de commande (α) défini par les lignes de délimitation (41, 42) adjacentes à la ligne d'étanchéité (34) et l'angle de siège de soupape de commande (β) est supérieure à 10°, de préférence supérieure à 20°, de manière particulièrement préférée supérieure à 30°.

6. Injecteur selon l'une quelconque des revendications précédentes, **caractérisé en ce que** la zone d'appui (40) est réalisée au moins approximativement sous forme trapézoïdale en section transversale.

7. Injecteur selon la revendication 1, **caractérisé en ce qu'**une goupille de pression (31) en une ou plusieurs parties, séparée de la pièce de soupape (12) comprenant le siège de soupape de commande (28), est reçue dans la douille, et **en ce que** la zone d'appui (40) est disposée axialement entre la goupille de pression (31) et le siège de soupape de commande (28) sur la périphérie intérieure de la douille.

8. Injecteur selon l'une quelconque des revendications précédentes, **caractérisé en ce que** le siège de soupape de commande (28) est réalisé sous forme de siège plat ou sous forme de siège conique.
